# EUROPÄISCHE PATENTSCHRIFT

(11) **EP 0 912 424 B1**
(45) Veröffentlichungstag und Bekanntmachung des Hinweises auf die Patenterteilung: **24.05.2000**
(21) Anmeldenummer: 97931661.9
(22) Anmeldetag: 25.06.1997
(51) Int. Cl.: B65F 1/00, B65F 1/14, A47C 13/00

(54) **EINRICHTUNG ZUR AUFNAHME VON WERTSTOFFEN**
DEVICE FOR HOLDING RE-USABLE MATERIALS
DISPOSITIF POUR LA COLLECTE DE MATIERES REVALORISABLES

(30) Priorität: 25.06.1996 DE 19625214
(43) Veröffentlichungstag der Anmeldung: 06.05.1999
(73) Patentinhaber: Schuster, Christoph, 70192 Stuttgart (DE)
(72) Erfinder: Schuster, Christoph, 70192 Stuttgart (DE)
(74) Vertreter: Schuster, Gregor, Dipl.-Ing.
(86) Internationale Anmeldenummer: DE9701330
(87) Internationale Veröffentlichungsnummer: WO9749622

(56) Entgegenhaltungen:
- CH-A- 602 055
- DE-U- 9 006 051
- DE-U- 9 408 273
- DE-U- 29 521 190
- GB-A- 329 915
- GB-A- 2 171 596
- US-A- 2 526 767
- US-A- 2 658 640
- US-A- 3 743 051

## Beschreibung

Die Erfindung geht aus von einer als stufenförmiges Möbel ausgebildeten Einrichtung zur Aufnahme von Wertstoffen nach der Gattung des Hauptanspruchs. Derartige Einrichtungen sind in vielfältiger Weise bekannt. Überwiegend werden solche Einrichtungen in Küchen und Bädern verwendet.

Abgesehen davon, daß heute die Küchenräume eher kleiner sind als früher, so sind doch aufgrund des elementartigen Aneinanderreihens von Küchenschränken und Geräten die Küchen eher zeilenartig längs ausgedehnt. Hierdurch läßt es sich nicht vermeiden, daß die in der Küche tätige Person immer dann, wenn der Abfalleimer in einem Schrank untergebracht ist, erhebliche Wege zurücklegen muß. Aus diesem Grunde, aber auch weil die Abfalleimer äußerlich ansehnlicher als früher gestaltet sind, wird mehr und mehr der Abfalleimer nicht mehr in einem Schrank untergebracht, sondern in der Küche auf dem Boden aufgestellt. Manchmal wird auch der dadurch in einem Schrank gewonnene Raum zur Aufnahme des sogenannten "gelben Sackes" verwendet, dies um so mehr als hierdurch auch ein gewisser Geruchsabschluß erzielt wird. Trotz dieser Wandlung in der Anordnung und Unterbringung der Gegenstände bleibt das Problem, daß ein im Raum abgestellter, einzig als solcher genutzter Abfalleimer ein Hindernis darstellt. Solche Abfalleimer können rund oder eckig ausgebildet sein.

Durch die Aufteilung von Wertstoffen, wie beispielsweise Kunststoff, Glas, Papier oder Kompoststoffen und die geforderte Voneinandertrennung solcher Abfälle, sind entsprechend mehrere Abfalleimer erforderlich, in die diese Wertstoffe einsortiert werden können, um sie später verarbeiten zu können. So sind Abfalleimer bekannt, beispielsweise der Firma Curver, bei denen in einem Gehäuse zwei Behältnisse für unterschiedliche Wertstoffe bzw. Abfall angeordnet sind.

Eine bekannte gattungsgemäße Einrichtung (GB 329915) besteht aus mindestens zwei Behältnissen, die in Form einer Treppe aufgebaut sind und über klappenförmige Deckelöffnungen zugänglich sind. Die Einrichtung ist einerseits zum Aufbewahren von Gegenständen und andererseits als Hilfstreppe einsetzbar. Nachteilig bei dieser Einrichtung ist, daß sie bei mehr als zwei Stufen augrund ihrer Größe unhandlich wird und viel Platz einnimmt.

Da in Küche oder Bad meist eine Sitzgelegenheit vorhanden ist, ist auch schon vorgeschlagen worden, einen solchen Abfallbehälter unter dem Hockersitz anzuordnen (DEOS 43 17 452). Bei einem anderen gattungsgemäßen Vorschlag (USPS 3 724 745) ist innerhalb eines Hockers ein Abfallbehälter angeordnet, der über eine Öffnung in der Seitenwand des Hockers befüllbar ist. Zum Entleeren kann ein Abschlußdeckel abgehoben und damit der Abfallbehälter entnommen werden. Auch hier wird Sitzgelegenheit mit Abfallbehälter kombiniert, um Raum zu sparen. Ein ähnliches Problem besteht in Büroräumen, in denen vor allem der Wertstoff Papier anfällt. Die üblicherweise verwendeten Papierkörbe weisen überwiegend einen runden Querschnitt auf, der somit nicht den Papierformaten entspricht, was eine schlechte Volumennutzung des Papierkorbes ergibt. Andere Wertstoffe, wie beispielsweise Glas oder auch Kunststoffteile und dergleichen, müssen in separaten Behältern gesammelt werden, wobei manchmal hierfür der Schreibtisch dient, wodurch wertvoller Stauraum verloren geht.

Bei wieder einem anderen Möbel zur Aufnahme von Werkstoffen (US-PS 5107957) ist ein Müllbehälter unter einem als Treppe ausgebildeten Gehäuse abgestellt, wobei ein Teil der Stufen nach oben schwenkbar ist um einen Zugang zum Müllbehälter zu erhalten.

Das erfindungsgemäße Möbel mit den kennzeichnenden Merkmalen des Hauptanspruchs hat demgegenüber den Vorteil, daß die zur Aufnahme von Wertstoffen dienende Einrichtung gleichzeitig als Treppe dienen kann. Die Einrichtung ist somit nicht nur Abfallbehälter, sondern auch Hocker mit mehreren Sitzhöhen als auch Treppe mit mindestens zwei Stufen. Die Nutzung ist somit nicht nur für Küche und Bad möglich, sondern vor allem auch in Büroräumen und nicht zuletzt in Kinderzimmern. Die unterschiedlichen Behältnisse können in der vielfältigsten Weise benutzt werden. Neben dem Wertstoffbehältnis kann ein Kühlbehältnis oder auch ein Behältnis zur Aufbewahrung von Nahrungsmitteln verwendet werden. Maßgebend ist, daß voneinander unabhängige Behältnisse gegeben sind innerhalb eines Gehäuses und dies in Verbindung mit einer Treppe. Besonders kleineren Personen ist damit die Möglichkeit gegeben, auch an höher gelegene Gegenstände zu gelangen, beispielsweise in Büros an höher abgelegt Ordner, in Bibliotheken an Bücher, in der Küche an Geschirr oder dergleichen und in Schlafzimmern an hochgelegene Wäscheschrankteile. Auf diese Weise können insbesondere Einbauschränke bis zur Decke hin genutzt werden und es wird vor allem eine typische Unfallsgefahr durch Verwenden von beispielsweise Stühlen oder Kisten als Treppenersatz vermieden.

Nach einer vorteilhaften Ausgestaltung der Erfindung ist das Gehäuse dreistufig ausgebildet, wobei vorteilhafterweise diese drei Stufen in Art einer Wendel angeordnet sind.

Nach einer weiteren vorteilhaften Ausgestaltung der Erfindung ist mindestens eine der Außenseiten der Einrichtung stufenfrei, so daß das Gehäuse mit Abschlußdecke als Sitzgelegenheit dienen kann. So können Kinder beispielsweise auf der Abschlußdecke sitzen und ihre Füße auf eine Stufe stellen oder es können Erwachsene sich von der stufenfreien Seite auf die Einrichtung setzen. Zum Einfüllen irgendwelcher Wertstoffe muß die Person lediglich aufstehen. Bei einer ausreichenden Höhe dieser Sitzgelegenheit, die beispielsweise bei der Nutzung in einer Küche ohnehin höher als die normale Stuhlhöhe ausgebildet ist, kann die Einrichtung auch als offener Abfalleimer dienen, in dem beispielsweise die Schalen beim Kartoffelschälen direkt in das Behältnis fallen.

Eine besonders praktische Anwendung könnte in Bädern gegeben sein, in denen ohnehin wenig Raum zur Verfügung steht.

Nach einer weiteren vorteilhaften Ausgestaltung der Erfindung sind mehrere voneinander unabhängige Behältnisse innerhalb eines Gehäuses für unterschiedliche Wertstoffe vorhanden. Natürlich kann auch ein solches, mehrere Behältnisse aufnehmendes Gehäuse als Sitzgelegenheit dienen und die Verwendung der Behältnisse ist naturgemäß nicht auf Wertstoffe eingeschränkt. Natürlich ist die Verwendung auch eine Hygienefrage. So ist es durchaus denkbar, daß ein Behältnis für Altpapier dient, ein anderes zur Aufnahme von Getränken, Obst oder dergleichen. Auch ist es denkbar, daß ein Behälter als Kühlbehälter mit guter Isolation ausgebildet ist.

Nach einer weiteren vorteilhaften Ausgestaltung der Erfindung dient als Behältnis zur Aufnahme des Wertstoffs mindestens ein in das Gehäuse einsetzbarer Abfalleimer. So ist es möglich, daß zwei oder mehrere Abfalleimer nebeneinander angeordnet sind, auch unterschiedlicher Höhe, mit rundem oder rechteckigem Querschnitt. Derartige Abfalleimer können bei Verschmutzung unabhängig vom Gehäuse gereinigt werden und erforderlichenfalls auch anderen Zwecken dienen, wie beispielsweise als Eimer zur Aufnahme von Wischwasser, während in einem anderen Abfalleimer Wischlappen oder dergleichen untergebracht sind.

Nach einer weiteren vorteilhaften Ausgestaltung der Erfindung dienen zur Wertstoffaufnahme Einsatzbeutel aus Kunststoff oder dergleichen, deren oberer Abschnitt am Gehäuse verankerbar ist. Diese heute zumeist verwendete Art der Abfallaufnahme erfordert natürlich eine entsprechende Gestaltung des Gehäuses, um den Beutel problemfrei entnehmen zu können.

Nach einer weiteren vorteilhaften Ausgestaltung der Erfindung ist die Abschlußdecke und/oder die Zwischendecke bzw. Zwischendecken als öffenbarer Deckel ausgebildet. Natürlich muß ein solcher Deckel die für das Begehen erforderliche Festigkeit aufweisen. Er kann sowohl als Klappdeckel eine entsprechende Scharnierverbindung aufweisen, als auch als Aufsetzteil.

Nach einer weiteren diesbezüglichen Ausgestaltung der Erfindung deckt nur ein Deckel als obere Abschlußdecke zwei Behältnisse gleichzeitig ab. Hierdurch ist eine wesentliche konstruktive Vereinfachung möglich, wobei oft von Vorteil ist, wenn beide Behältnisse gleichzeitig offen sind.

Nach einer weiteren vorteilhaften Ausgestaltung der Erfindung sind mindestens mittelbar am unteren Ende des Gehäuses nach oben versenkbare Rollen angeordnet. Diese Rollen fahren bei Belastung der Einrichtung nach oben ein. Derartige versenkbare Rollen sind zwar an sich bekannt (DEAS 12 86 269)**,** jedoch nicht bei Einrichtungen zur Aufnahme von Abfallbehältern. Besonders in einer Küche ist es jedoch üblich, daß die dort arbeitende Person mit verschmutzten Händen die Sitzgelegenheit und/oder den Abfalleimer mit dem Fuße Beiseiteschieben muß, was je nach Fußbodengestaltung ohne Rollen problematisch sein kann. Aber auch in einem Büro kann es unzumutbar sein, eine solche Hilfstreppe herumzutragen, anstatt sie einfach weiterzuschieben. Besonders dann, wenn der erforderliche Weg, um an das hochgelegene Teil heranzukommen, nur verhältnismäßig gering ist, bietet das seitliche Verschieben Komfort. Obwohl die erfindungsgemäße Einrichtung im unteren Bereich, also dem Sockelbereich genug Platz bietet zur Unterbringung der versenkbaren Rollen, ist es auch denkbar, daß das Gehäuse mehrstückig ausgebildet ist, mit einem Sockelbereich, in dem die Rollen untergebracht sind sowie einem aufsetzbaren, die Behältnisse enthaltenden Bereich. An sich sind derartige zusammensetzbare und Rollen aufweisende Gehäuse bekannt, jedoch nicht als Treppe. So kann erfindungsgemäß der zentrale Bereich solcher kegelstumpfförmigen Treppen als ein entsprechendes Behältnis oder auch mehrere Behältnisse dienen. So ist es denkbar, daß die obere Standfläche aus mehreren Deckeln besteht, die über Filmscharniere hochklappbar jeweils Zugang zu einem Behältnis bilden, wobei das Behältnis jeweils den Querschnitt eines Zylindersegments aufweist.

Nach einer diesbezüglichen vorteilhaften Ausgestaltung der Erfindung fahren die Rollen bei Belastung nach oben ein, wobei die Rückstellkraft der Einfahrvorrichtung der Rollen größer ist als die Gesamtbelastung nach Auffüllen der Abfallbehältnisse, jedoch kleiner ist als das Gewicht einer Person. Die Auslegung dieser Rückstellkräfte ist eine praktische Frage, wobei beispielsweise von einem Personengewicht von 40 kg ausgegangen werden kann, bei einer Annahme von einem Maximalgewicht der aufnehmbaren Wertstoffe von etwa 30 kg.

Nach einer weiteren vorteilhaften Ausgestaltung der Erfindung ist in mindestens einer der Seitenwände eine Öffnung zum Einfüllen von Wertstoffen in das entsprechende Behältnis vorgesehen. Eine solche Öffnung kann durch eine Klappe verschließbar sein, die auf ihrer Unterseite ein Klappscharnier aufweist und möglicherweise geöffnet in Schräglage verharrt, so daß die Wertstoffe über die Klappe in das Behältnis hineinrutschen. So ist es denkbar, daß, solange erforderlich, diese Klappe offenbleibt, beispielsweise beim Kartoffelschälen oder bei der Verwendung im Krankenhaus, dem unmittelbaren Entstehen von Verbandsabfällen, die dann dort hineingeworfen werden können, wonach dann die Klappe wieder geschlossen wird.

Nach einer weiteren vorteilhaften Ausgestaltung der Erfindung sind zwei Behältnisse, vorzugsweise zylindrischen Querschnitts nebeneinander angeordnet und es wird die Trittfläche der mittleren Stufe durch Einwölben des Gehäuses im Bereich zwischen den zwei Behältnissen gebildet. Vorteilhafterweise kann das Gehäuse mindestens abschnittsweise als ein sich nach unten erweiternder Kegel, Doppelkegel oder dergleichen ausgebildet sein. Besonders dann, wenn das Gehäuse aus Kunststoff hergestellt wird, kann eine solche Formgebung für das Endformen des Gehäuses erforderlich sein. So ist es denkbar, daß die von oben zugänglichen, als Behältnis dienenden Ausformungen sich nach oben erweitern und im Gegenzug die, die Seitenwände bildenden äußeren Gehäusewände sich nach unten erweitern. Letzteres ist auch aus Stabilitätsgründen von Vorteil und gegebenenfalls zur Unterbringung der Rollen. Die äußere Form kann im oberen Bereich einen ovalen Querschnitt aufweisen, mit einem nahezu runden Querschnitt im unteren Bereich und der zwischen diesen Querschnitten sich ergebenden Zwischenstufe.

Nach einer weiteren vorteilhaften Ausgestaltung der Erfindung ist der Gehäusequerschnitt im Sockelbereich weitgehend rechteckig, um ein besonders günstiges Volumen für die Behältnisse zu erzielen, die dann mit ihren rechteckigen Einzelquerschnitten dicht nebeneinander angeordnet werden können, ohne unnützbare Hohlräume.

Nach einer weiteren vorteilhaften Ausgestaltung der Erfindung, die auch für sich geltendgemacht wird, ist im Sockelbereich als Behältnis eine Schublade angeordnet, die herausziebar ist und in der beispielsweise Papier oder Flaschen sammelbar sind. Solange dieses Behältnis während beispielsweise des Bürobetriebs aktiv genutzt werden soll, kann die Schublade soweit herausgezogen werden, daß Papier hereingeworfen werden kann, um nach Nutzung wieder verschlossen werden zu können.

Weitere Vorteile und vorteilhafte Ausgestaltungen der Erfindung sind der nachfolgenden Beschreibung der Zeichnung und den Ansprüchen entnehmbar.

Ein Ausführungsbeispiel des Gegenstandes der Erfindung ist in der Zeichnung dargestellt und im folgenden näher beschrieben. Es zeigen:
- Fig. 1: ein Ausführungsbeispiel als dreistufige Wendeltreppe in perspektivischer Ansicht;
- Fig. 2: die Treppe nach Fig. 1 im Längsschnitt entsprechend Linie V - V;

In Fig. 1 und 2 ist ein Ausführungsbeispiel dargestellt und zwar in Form einer kubischen Wendeltreppe mit drei Stufen 16, 17 und 18. Das Gehäuse 19 ist innen in verschiedene Behältnisse aufgeteilt. Im Sockelbereich ist eine Schublade 21 angeordnet, die auf der in Fig. 4 nach hinten weisenden Seitenwand 22 des Gehäuses 18 herausziehbar ist. Eine solche Schublade kann beispielsweise zur Aufnahme von Wertstoffen, Papier oder beispielsweise Glas in Form von Flaschen dienen. Oberhalb einer das Gehäuse waagrecht aufteilenden Trennwand 23 sind drei Behältnisse von oben in das Gehäuse 19 eingesetzt, nämlich zwei höhere Eimer 24, von denen nur einer dargestellt ist und zwar unter der Stufe 18, und ein niedrigerer Eimer 25 unter der Stufe 17. Als Stufe 17 dient ein Deckel 26, der an der Gehäusewand 27 gelagert ist. Als Stufe 18 dient ein Deckel 28, der am Gehäuse 19 schwenkbar angeordnet ist und der beide Eimer 24 überdeckt. Die Stufe 16 kann ebenfalls durch einen Deckel 29 gebildet werden, nach dessen Öffnen die Wertstoffe unmittelbar in die Schublade 21 geworfen werden können. Das Gehäuse 19 ruht auf Rollen 31, die über nicht dargestellte Mittel und Federn 32 am Gehäuse 19 gelagert sind und bei entsprechender Belastung nach oben, entgegen der Kraft der Feder 32 in das Gehäuse 19 einfahren, so daß dieses auf seiner unteren Sockelkante 33 aufsteht und nicht mehr wegrollen kann. Um diese Federkraft zu überwinden, ist ein höheres Gewicht erforderlich, als es durch Füllen der Eimer 24 und 25 bzw. der Schublade 21 mit Wertstoffen erreicht wird. Natürlich kann das Gehäuse 19 eine zusätzliche horizontale Teilungsebene im Bereich der Trennwand 23 aufweisen, um erst an Ort und Stelle und vor der Benutzung zusammenmontiert zu werden.

### Bezugszahlenliste

- 16: Stufen
- 17: Stufen
- 18: Stufen
- 19: Gehäuse
- 20 21: Schublade
- 22: Seitenwand
- 23: Trennwand
- 24: Eimer
- 25: Eimer
- 26: Deckel
- 27: Gehäusewand
- 28: Deckel
- 29: Deckel
- 30 31: Rollen
- 32: Federn
- 33: Stützrand

## Patentansprüche

1. Stufenförmiges Möbel zur Aufnahme von Wertstoffen
- mit einem mindestens an drei Seiten aufrecht angeordnete Seitenwände (22) aufweisenden Gehäuse (19),
- mit mehreren von außen zugänglichen und voneinander räumlich unabhängigen Aufnahmeräumen (21, 24, 25) innerhalb des Gehäuses zur Aufnahme von Wertstoffen,
- mit im wesentlichen ebenen und horizontalen als Trittflächen dienenden Abschlußdecken (28) der Aufnahmeräume, die vom Gehäuse (19) getragen werden,
- mit mindestens einer verschließbaren Öffnung zur Befüllung bzw. Entleerung eines Aufnahmeraums,
dadurch gekennzeichnet,
daß das Gehäuse (19) mindestens drei Stufen (16, 17, 18) aufweist,
daß die Stufen (16, 17, 18) zueinander gewendelt sind,
daß die oberste Stufe mit ihrer Abschlußdecke als Sitzgelegenheit dient, und
daß auf der Unterseite des Möbels eine die Querverschiebung erleichternde Einrichtung (31) vorhanden ist.

2. Stufenförmiges Möbel nach Anspruch 1, dadurch gekennzeichnet, daß mindestens eine der Seitenwände (22) stufenfrei ist.

3. Stufenförmiges Möbel nach einem der vorhergehenden Ansprüche, dadurch gekennzeichnet, daß mehrere voneinander unabhängige Behältnisse (24, 25) innerhalb eines Gehäuses (19) für unterschiedliche Wertstoffe vorhanden sind.

4. Stufenförmiges Möbel nach einem der vorhergehenden Ansprüche, dadurch gekennzeichnet, daß als Behältnis zur Aufnahme von Wertstoffen mindestens ein in das Gehäuse (19) einsetzbarer Abfalleimer (24, 25) dient.

5. Stufenförmiges Möbel nach einem der Ansprüche 1 bis 4, dadurch gekennzeichnet, daß zur Wertstoffaufnahme Einsatzsäcke aus Kunststoff oder dergleichen dienen, deren oberer Abschnitt am Gehäuse verankerbar ist.

6. Stufenförmiges Möbel nach einem der vorhergehenden Ansprüche, dadurch gekennzeichnet, daß die Abschlußdecke und/oder die Zwischendecke bzw. Zwischendecken als offenbare Deckel (26, 28, 29) ausgebildet sind.

7. Stufenförmiges Möbel nach Anspruch 6, dadurch gekennzeichnet, daß nur ein Deckel (28) zwei Behältnisse (24) gleichzeitig abdeckt.

8. Stufenförmiges Möbel nach einem der vorhergehenden Ansprüche, dadurch gekennzeichnet, daß als eine die Querverschiebung erleichternde Einrichtung mindestens mittelbar an der Unterseite des Gehäuses (19) nach innen versenkbare Rollen (31) angeordnet sind.

9. Stufenförmiges Möbel nach Anspruch 9, dadurch gekennzeichnet, daß die Rollen (31) bei Belastung nach oben einfahren und daß die Rückstellkraft der Einfahrvorrichtung der Rollen (31) größer ist als das Gesamtgewicht nach Auffüllen der Wertstoffe, jedoch kleiner ist als das Gewicht einer Person.

10. Stufenförmiges Möbel nach einem der vorhergehenden Ansprüche, dadurch gekennzeichnet, daß in mindestens einer der Seitenwände eine Öffnung zum Einfüllen von Wertstoffen in das entsprechende Behältnis vorgesehen ist.

11. Stufenförmiges Möbel nach einem der vorhergehenden Ansprüche, dadurch gekennzeichnet, daß der Gehäusequerschnitt im Sockelbereich weitgehend rechteckig ist.

12. Stufenförmiges Möbel nach einem der vorhergehenden Ansprüche, dadurch gekennzeichnet, daß im Sockelbereich als Behältnis eine Schublade (21) angeordnet ist.

13. Stufenförmiges Möbel nach einem der vorhergehenden Ansprüche, dadurch gekennzeichnet, daß das Gehäuse (19) aus mehreren zusammensetzbaren Teilen besteht.

14. Stufenförmiges Möbel nach einem der vorhergehenden Ansprüche, dadurch gekennzeichnet, daß der oben abschließende Deckel und eine gegebenenfalls als Deckel ausgebildete Treppenstufe über ein Schwenkscharnier am Gehäuse angelenkt ist.

15. Stufenförmiges Möbel nach einem der vorhergehenden Ansprüche, dadurch gekennzeichnet, daß zwei Behältnisse vorzugsweise zylindrischen Querschnitts nebeneinander im Gehäuse angeordnet sind und die Trittfläche der mittleren Stufe durch Einwölben eines Gehäuseteils im Bereich zwischen den zwei Behältnissen gebildet wird.

## Claims

1. Step-shaped furniture for the acceptance of reusable materials
- with a housing (19) having side walls (22) vertically disposed on at least three sides,
- having a plurality of receptacle cavities (21, 24, 25) within the housing which are accessible from the outside and are spatially mutually independent for acceptance of reusable materials,
- with closing lids (28) for the receptacle cavities which are substantially flat and horizontal, which serve as a stepping surface, and which are borne by the housing (19)
- with at least one closeable opening for filling or emptying the receptacle cavitites,
**characterized in**,
that the housing (19) has at least three steps (16, 17, 18),
that the steps (16, 17, 18) are spiraled relative to each other,
that the upper-most step having the closing lid serves for seating, and
that the lower side of the housing has a device for facilitating easy transverse displacement.

2. Step-shaped piece of furniture according to claim 1, characterized in that at least one of the side walls (22) is step-free.

3. Step-shaped furniture according to any one of the preceding claims, characterized by a plurality of mutually independent containers (24, 25) disposed within one housing (19) for differing reusable materials.

4. Step-shaped furniture according to any one of the preceding claims, characterized in that at least one garbage pail (24, 25) which can be inserted into the housing (19) serves as a receptacle for accommodating reusable materials.

5. Step-shaped furniture according to any one of the claims 1 through 4, characterized in that insert bags made from plastic or the like serve for receiving the reusable material the upper portion of which can be attached to the housing.

6. Step-shaped furniture according to any one of the preceding claims, characterized in that the closing lid and/or the intermediate lid or lids are configured as lids which can be opened (26, 28, 29).

7. Step-shaped furniture according to claim 6, characterized in that only one lid (28) simultaneously covers two containers (24).

8. Step-shaped furniture according to any one of the preceding claims, characterized in that the device to facilitate transverse displacement comprises inwardly retractable rollers (31) disposed at least indirectly on the lower side of the housing (19).

9. Step-shaped furniture according to claim 9, characterized in that the rollers (31) retract in an upward direction under load and the restoring force of the retracting device for the rollers (31) is larger than the overall weight after filling up the reusable materials, however smaller than the weight of a person.

10. Step-shaped furniture according to any one of the preceding claims, characterized by an opening for introduction of reusable materials into a corresponding container provided in at least one of the side walls.

11. Step-shaped furniture according to any one of the preceding claims, characterized in that the housing cross section in the base region is substantially rectangular.

12. Step-shaped furniture according to any one of the preceding claims, characterized in that a drawer (21) is disposed in the base region as a container.

13. Step-shaped furniture according to any one of the preceding claims, characterized in that the housing (19) consists essentially of a plurality of components which can be joined together.

14. Step-shaped furniture according to any one of the preceding claims, characterized in that the upward sealing lid and, if appropriate, a stair step configured as a lid are hinged to the housing via a hinge for pivoting.

15. Step-shaped furniture, in particular according to any one of the preceding claims, characterized in that two containers preferentially of cylindrical cross section are disposed in the housing next to each other and the stepping surface of the middle step is formed by bending a portion of the housing at a region between the two containers.

## Revendications

1. Dispositif pour la collecte de matières révalorisables
- avec un cage (19) au moins comprenant des panneaux latéraux (22) positionnés debout les trois côtés,
- avec plusieurs espaces de collecte (21, 24, 25) accessible à l'extérieur et indépendant l'un à l'autre par espace dans l'intérieur des cages pour des collectes de matières révalorisables,
- avec couvercles de fermeture (28) des espaces de collection essentiellement latérales et horizontales, servant comme girons étant portés du cage (19),
- avec au moins une ouverture arrêtable pour remplissage resp. vidange d'une espace de collection, caractérisé du fait
que le cage (19) comprenne au moins trois marches (16, 17, 18),
que les marches (16, 17,18) soient tournés l'une vers l'autre,
que la marche plus dessus serve de possibilité de s'assoir avec son couvercle de fermeture, et
qu'il existe un dispositif (31) en bas du dispositif, facilitant le déplacement transversal.

2. Meuble en marches selon titre 1, caractérisé du fait qu'un paroi latéral (22) au moins soit construit sans marches.

3. Meuble en marches selon un des titres précédents, caractérisé du fait que plusieurs collecteurs indépendants (24, 25) à l'intérieur d'un cage (19) soient disponibles pour des différentes matières révalorisables.

4. Meuble en marches selon un des titres précédents, caractérisé du fait qu'un godet à insérer (24, 25) dans le cage (19) au moins serve comme boîte pour collecter des matières révalorisables.

5. Meuble en marches selon un des titres 1 à 4, caractérisé du fait que les sachets en plastique ou similaire servent la collecte de matières révalorisables, dont la section supérieure du cage puissse être tassée.

6. Meuble en marches selon un des titres précédents,caractérisé du fait que le couvercle de fermeture et/ou le couvercle intermédiaire resp. les couvercles intermédiaires soient construits comme couvercles ouvrants (26, 28, 29).

7. Meuble en marches selon titre 6, caractérisé du fait qu'un seul couvercle (28) couvre deux cages (24) en même temps.

8. Meuble en marches selon un des titres précédents, caractérisé du fait qu'il y a un dispositif, facilitant le déplacement transversal, au moins directement en bas du cage (19) des rouleaux (31) escamotables à l'intérieur.

9. Meuble en marches selon titres 9, caractérisé du fait que les rouleaux (31) soient insérés en haut sur charge et que la force en arrière du dispositif de l'insertion des rouleaux (31) soit plus grand que le poids total après collecter des matières révalorisables, surtout inférieur que le poids d'une personne.

10. Meuble en marches selon un des titres précédents, caractérisé du fait qu'il y soit prévue au moins une ouverture dans un des parois latéraux pour remplir des matières révalorisables dans une boîte respective.

11. Meuble en marches selon un des titres précédents, caractérisé du fait que la section transversale dans le régime du socle soit angulaire le plus possible.

12. Meubles en marches selon un des titres précédents, caractérisé du fait qu'il y existe un tiroir (21),dans le régime du socle.

13. Meuble en marches selon un des titres précédents, caractérisé du fait que la cage (19) consiste de plusieurs éléments.

14. Meuble en marches selon un des titres précédents, caractérisé du fait que le couvercle à fermeture supérieure et une marche escalier le cas échéant construite comme couvercle soit articulée sur une charnière pivotante au cage.

15. Meuble en marches selon un des titres précédents, caractérisé du fait que deux boîtes, de préférence avec section transversale soient positionnées juxtaposées dans la boîte, et le giron de la marche centre soit construit par envoûter d'une section de la boîte dans l'espace entre les deux boîtes.
